# EUROPÄISCHE PATENTSCHRIFT

(11) **EP 1 033 474 B1**
(45) Veröffentlichungstag und Bekanntmachung des Hinweises auf die Patenterteilung: **30.07.2008**
(21) Anmeldenummer: 98947812.8
(22) Anmeldetag: 12.10.1998
(51) Int. Cl.: F01C 1/34, F04C 18/344, F04C 2/348, F04C 18/348

(54) **VERDRÄNGUNGSKOLBENMECHANISMUS EINER DREHKOLBENSTRUKTUR**
POSITIVE-DISPLACEMENT PISTON MECHANISM OF ROTARY PISTON STRUCTURE
MECANISME DE STRUCTURE DE PISTON ROTATIF A EFFET VOLUMETRIQUE

(30) Priorität: 17.11.1997 JP 31488597
(43) Veröffentlichungstag der Anmeldung: 06.09.2000
(73) Patentinhaber: Sato, Takeshi, Suginami-ku, Tokyo 167-0031 (JP)
(72) Erfinder: KOBAYASHI, Hiroshi, Chofu-shi Tokyo 182-0014 (JP)
(74) Vertreter: Klingseisen, Franz
(86) Internationale Anmeldenummer: PCT/JP1998/004576
(87) Internationale Veröffentlichungsnummer: WO 1999/025954

(56) Entgegenhaltungen:
- JP-A- 1 271 601
- JP-A- 2 169 882
- DATABASE WPI Section PQ, Week 198250 Derwent Publications Ltd., London, GB; Class Q56, AN 1982-B1226J XP002274079 -& SU 901 630 A (AMBARTSUMOV N E), 5. Februar 1982 (1982-02-05)
- DATABASE WPI Section PQ, Week 198347 Derwent Publications Ltd., London, GB; Class Q56, AN 1983-825090 XP002274080 -& SU 989 142 A (AMBARTSUMOV N E), 15. Januar 1983 (1983-01-15)

## Beschreibung

Die vorliegende Erfindung betrifft eine Verdrängerkolben-Einrichtung mit Drehkolben-Struktur gemäß dem Oberbegriff des Anspruchs 1.

Auf dem Gebiet der Technik betreffend Verdrängerkolben-Maschinen, wie beispielsweise Pumpen, Gebläse oder Kompressoren, mit einer gegenüber Verbrennungsmotoren entgegengesetzten Beziehung, ist seit langem eine Dreheinrichtung der Gattung mit Schaufeln mit Drehkolben-Struktur verwendet worden. Beispielsweise sind bei einem in Fig. 8 dargestellten Dreh- bzw. Rotationsgebläse Schaufeln (5) zur nachgiebigen Bewegung in radialen Schlitzen (4) eines Rotors (3) vorgespannt angeordnet, der in einem kreisförmigen Kammerbereich (2) eines quadratischen Gehäuses vorgesehen ist. Dabei wird/werden Luft und/oder ein anderes Fluid von einem Einlass aus in einen Auslass durch die Wirkung der Schaufeln (5) herausgedrückt, die sich in den Schlitzen (4) des Rotors (3) nachgiebig bewegen, der mit einer hohen Geschwindigkeit umläuft und den Druck durch die Zentrifugalkraft innerhalb des kreisförmigen Kammerbereich (2) vergrößert.

Bei der oben angegebenen Dreheinrichtung der Gattung mit Schaufeln bestehen schwierige technische Probleme von Anfang an, die mit dieser Bauweise verbunden sind, wobei eine Kammer in Bereiche aufgeteilt sein muss, deren jeweiliges Aufnahmevermögen aufeinanderfolgend mit den Schaufeln (Schaufeln 5) verändert wird, die gegen einen Nockenring (einen kreisförmigen Kammerbereich 2) gedrückt werden, weil die Forderung besteht, zur gleichen Zeit widersprechende Leistungen wie den Schutz der Schaufeln gegen Verschleiß bzw. Abrieb an ihren Rändern zu erreichen, indem eine Einrichtung zum geeigneten Drücken der Schaufeln gestaltet wird, während diese arbeiten können, und eine Luftdichtigkeit durch Vorsehen einer Abdichtung zwischen den Schaufeln und den Kammerbereichen zu gewährleisten, wobei eine glatte gleitende Drehbewegung der Schaufeln aufrechterhalten bleibt.

Bis jetzt hat es den Anschein, dass die Wirkung bei der Verwendung einer solchen Einrichtung beschränkt ist, weil die oben angegebenen ernsthaften Probleme mittels ausschließlich taktischer Behelfsmaßnahmen, jedoch nicht mittels drastischer Mittel zur Lösung der Probleme bei dem Stand der Technik behandelt worden sind.

SU 989 142 A beschreibt eine Verdrängerkolben-Einrichtung mit Drehkolben-struktur gemäß dem Oberbegriff des Anspruchs 1.

In Hinblick auf diesen Stand der Technik ist die Erfindung geschaffen worden, um diese Probleme gänzlich und strategisch zu lösen. Somit beabsichtigt die Erfindung die Beschaffung einer Einrichtung mit einer neuen Struktur, die sich nicht nur auf die Ränder einer Schaufel zur Veränderung des Aufnahmevermögens stützt bzw. verlässt.

Die technischen Probleme des Standes der Technik können mittels einer Verdrängerkolben-Einrichtung mit einer Drehkolben-Struktur nach Anspruch 1 wie unten dargestellt gelöst werden. Die Verdrängerkolben-Einrichtung der vorliegenden Erfindung umfasst einen kleinen Rotor, der mit einer Hauptquelle integriert ausgebildet ist, die exzentrisch in einem großen Rotor angeordnet ist, der aus ringförmigen Zylindern zur Aufnahme eines Lagers in einem Lagergehäuse besteht; ein Paar von Gleitschlitzen, die in dem kleinen Rotor und dem großen Rotor an der äquidistanten gegenüberliegenden Positionen in dem großen Rotor und dem kleinen Rotor ausgebildet sind, wobei wieder der Schlitze eine ausgewählte Ausrichtung und Neigung besitzt; gebogene Schaufeln mit einem ausgewählten Biegungswinkel, die in die Gleitschlitzen eingesetzt sind und jedes Paar der Schlitze überbrücken; und einen Einlass und einen Auslass, die in vorbestimmten Positionen an Seitengehäusen vorgesehen sind.

Weil bei der Erfindung sowohl der große Rotor als auch der kleine Rotor gleichzeitig mittels der überbrückten abgebogene Schaufeln an einem Ausgleichspunkt umlaufen, wird die Veränderung des Aufnahmevermögens durch die Bewegung der Schaufeln in den Gleitschlitzen ohne Beeinträchtigung der Glätte bzw. Gleichmäßigkeit der Umlaufbewegung und der Abdichtungswirkung durchgeführt. Entsprechend kann die Erfindung einen der schwierigsten Punkte bei der herkömmlichen Einrichtung verbessern, die die Ränder der freikragend vorstehenden Schaufeln stark gegen eine Wand des Kammerbereiches drückt.

Nachfolgend wird die Erfindung ausschließlich beispielhaft und weiter ins Detail gehend unter Bezugnahme auf die Zeichnungen beschrieben, in denen zeigen:
- Fig.1: eine Vorderansicht einer Schaufelpumpe, die von der erfindungsgemäßen Einrichtung Gebrauch macht;
- Fig.2: eine Seitenansicht einer Schaufelpumpe, die von der erfindungsgemäßen Einrichtung Gebrauch macht;
- Fig.3: eine geometrische Darstellung zur Erläuterung der Ausbildung der Einrichtung gemäß der Erfindung;
- Fig.4: eine geometrische Darstellung zur Erläuterung der Ausbildung der Einrichtung gemäß der Erfindung;
- Fig.5: eine geometrische Darstellung zur Erläuterung der Ausbildung der Einrichtung gemäß der Erfindung;
- Fig.6: eine Vorderansicht zur Erläuterung eines Schaufelmotors, der von der Einrichtung gemäß der Erfindung Gebrauch macht;
- Fig.7: eine Vorderansicht zur Erläuterung eines Heizmotors, der von der Einrichtung gemäß der Erfindung Gebrauch macht;
- Fig.8: eine Vorderansicht eines Dreh- bzw. Rotationsgebläse gemäß Stand der Technik.

Eine beispielhafte Ausführungsform gemäß der Erfindung wird unter Bezugnahme auf Fig. 1 und 2 erläutert.

Ein kleiner Rotor (7), der mit einer Hauptquelle (6) integriert bzw. einstückig ausgebildeten ist, ist gegen einen großen Rotor (8) in der Form eines ringförmigen Zylinders vorgespannt bzw. gedrückt angeordnet. Der große Rotor (8) ist von einem Lagergehäuse (9) umgeben.

Der kleine Rotor (7) und der große Rotor (8) sind an einem Raum zwischen den Seitengehäusen (10) und (10') eingesetzt, die durch Schrauben (11) befestigt sind. Ein Paar von schrägen Gleitschlitzen (12) und (13) in einer vorbestimmten Richtung ist an jeder Position vorgesehen, an der der kleine Rotor (7) und der große Rotor (8) einander gegenüberliegen, und Schaufeln (14) mit ihrer Abbiegung unter einem vorbestimmten Winkel sind an den Positionen zwischen den Schlitzen (12) und (13) wie Brücken vorgesehen.

Auf diese Weise ist eine einzige Dreh- bzw. Rotationseinrichtung vorgesehen, bei der der große Rotor (8) verbunden mit dem kleinen Rotor (7) über die abgebogenen Schaufeln (14) umläuft, wobei konstant ein Ausgleichspunkt mit dem kleinen Rotor (7) gesucht wird. Bei der Dreh- bzw. Rotationseinrichtung sind abgeteilte Kammern (15) durch die abgebogenen Schaufeln (14) gebildet, und diese Kammern können ihr Aufnahmevolumen entsprechend der Umlaufbewegung der Rotoren (7) und (8) verändern. Dabei gleiten die abgebogenen Schaufeln (14) nur in den Gleit- bzw. Schiebeschlitzen (12) und (13).

Folglich ist eine Einrichtung geschaffen, die sich von der herkömmlichen Dreh-bzw. Rotationseinrichtung der Gattung mit Schaufel vollständig unterscheidet, jedoch die gleiche sich ergebende Wirkung aufweist, d.h. eine Veränderung des Aufnahmevolumens ist durch Drücken und Bewegen der Ränder der freikragend vorstehenden Schaufeln an einem feststehenden Nockenring realisiert.

Fig. 3 bis 5 zeigen, wie die Einrichtung gemäß der Erfindung geometrisch gestaltet ist. Fig. 3 zeigt, dass O der Mittelpunkt eines kleinen Kreises mit dem Radius r ist und das O' der Mittelpunkt eines großen Kreises mit dem Radius l ist. Die beiden Radien OA und O'B bleiben parallel, wenn der kleine Rotor und der große Rotor umlaufen.

Wenn die Radien OA und O'B bei einer ausgewählten Umlaufposition parallel bleiben, kann eine zeichnerische Darstellung hierzu wie in Fig. 3 dargestellt angefertigt werden.

Wenn eine gerade Linie AC, die einen konstanten Winkel α mit dem Radius OA bildet, durch einen Punkt A des Radius OA gezogene wird, ist der Winkel α ein spitzer Supplementärwinkel. Wenn im nächsten Schritt eine gerade Linie BC, die einen spitzen Winkel β mit dem Radius O'B bildet, durch einen Punkt B des Radius O'B gezogen wird, ist der Winkel β ein spitzer Supplementärwinkel. An dem Schnittpunkt C der beiden geraden Linien AC und BC ist der Schnittwinkel κ gebildet.

In der oben angegebenen Zeichnung ist der Winkel CDA = dem Winkel CBE = β, und zwar wegen der Parallelität zwischen OA und O'A. In dem Dreieck CAD ist α der Winkel CAD, ist β der Winkel CDA, ist κ der Winkel ACD, sind Winkel CAD + Winkel CDA + Winkel CDA = α + β + = 180°, und ist κ = 180° - (α + β), weshalb κ auch ein konstanter Winkel ist, weil α und β konstante Winkel sind.

Dann können unter Bezugnahme auf Fig. 4 in dem Fall, dass die drei Winkel α, β und κ unter der Bedingung 0° < α < 90°, 0° < β < 90° und α + β + κ = 180° zuvor gebildet worden sind, die nachfolgenden Beziehungen bestimmt werden.

Nach der Auswahl einer Steuerstrecke O'O werden ein kleiner Kreis mit dem Radius OA und ein großer Kreis mit dem Radius O'B gezeichnet. An einem ausgewählten Wendepunkt des Radius OA wird beim Zeichnen einer geraden Linie AC, die einen Winkel α mit dem Radius OA bildet, durch einen Punkt A der Winkel α ein Supplementärwinkel. Nach dem Festlegen eines Punkts F an einer ausgewählten Position auf der geraden Linie AC wird beim Zeichnen einer geraden Linie FG, die einen Winkel κ mit der geraden Linie FG bildet, durch den Punkt F der Winkel κ ein Supplementärwinkel. Weiter wird nach dem Festlegen eines Punkts G an einer ausgewählten Position auf der geraden Linie FG beim Zeichnen einer geraden Linie GH, die einen Winkel β mit der geraden Linie FG bildet, durch den Punkt G der Winkel β ein Supplementärwinkel. Schließlich werden ein Radius O'A parallel zu der geraden Linien GH und eine gerade Linie BC parallel zu der geraden Linie FG gezeichnet.

Aus der obigen Erläuterung ist der nachfolgende Ausdruck klar abgeleitet.

Winkel ACD = Winkel HCl = Winkel HFG = κ und Winkel CBE = Winkel CIH = Winkel FGH = β wegen der Parallelität zwischen FG und Cl und zwischen GH und O'B.

Entsprechend gilt: Winkel CAD + Winkel CBE + Winkel ACD = α + β + κ = 180°.

In dem Dreieck CAD ist Winkel CAD + Winkel CDA + Winkel ACD = 180°.

Daher gilt: Winkel CDA = Winkel CBE.

Schließlich sind die Radien OA und O'A wegen der Parallelität zwischen OD und O'B parallel.

Auf der Grundlage von Fig. 4 können die nachfolgenden Beziehungen bestimmt werden.

Durch Verbinden der geraden Linien HC und IC wird eine abgebogenen Linie HCl gebildet. Bei Betrachtung dieser abgebogenen Linie HCl als eine dünne Stange wird diese eine abgebogenen Stange HCl mit einem Abbiegungswinkel κ. Unter der Annahme, dass ein kleiner Kreis mit dem Radius OA eine kleine Kreisplatte (a) ist, wird ein dünner Schlitz entsprechend einem Liniensegment AH in der kleinen Kreisplatte (a) ausgebildet.

Unter der Annahme, dass ein Kreis mit dem Radius O'B eine große Kreisplatte (b) ist, wird ein großer Kreis mit dem Radius O'B ausgebildet als eine Linie auf der große Kreisplatte (b). Eine ringförmige Platte (c) mit einer Breite gleich der Differenz zwischen den Radien O'A und O'B ist äquivalent zu der Dicke der kleinen Kreisplatte (a). Ein dünner Schlitz, der einem Liniensegment BI entspricht, wird auf der ringförmigen Platte (c) ausgebildet. Die ringförmige Platte (c) wird auf die große Kreisplatte (b) gelegt und an dieser befestigt.

Die abgebogene Stange, die große Kreisplatte (b) und die kleine Kreisplatte (a), die die oben angegebenen Gestalten aufweisen, werden wie folgt kombiniert.

Unter der Annahme, dass die Steuerstrecke des kleinen Kreises (a) und des großen Kreises (b) von dem Zentrum der Hauptwelle O'O ist, kann die kleine Kreisplatte (a) auf der großen Kreisplatte (b) abgelegt werden. In diesem Fall läuft die große Kreisplatte (b) um den Punkt O' um. Die abgebogene Stange HCl kann sich in den schmalen Schlitzen in der kleinen Kreisplatte (a) und der ringförmigen Platte (c) glatt bzw. leicht bewegen, wenn die abgebogene Stange in die Schlitze eingesetzt ist. Eine Drehkraft, die auf die kleine Kreisplatte (a) zur Einwirkung gebracht wird, lässt die große Kreisplatte (b) mittels der abgebogenen Stange HCl als einem tragenden Medium umlaufen, wenn die kleine Kreisplatte (a) durch die Kraft im Umlauf geführt wird. Dann bewegt sich der Radius O'B, der auf der großen Kreisplatte (b) aufgezeichnet ist, im Umlauf parallel zu dem Radius OA des kleinen Kreises auf der kleinen Kreisplatte (a). Dies bedeutet, dass die beiden Kreisplatten (a) und (b) mit dem gleichen Winkel und der gleichen Geschwindigkeit umlaufen können. Eine solche Bewegung wird sogar dann erreicht, wenn die Steuerstrecke von O'O verändert wird.

Ein Verfahren zur Bestimmung der Breite der abgebogenen Linie HCl wird unter Bezugnahme auf Fig. 5 beschrieben.

Zuerst wird die abgebogene Linie HCl in einer ausgewählten Wendeposition des Radius OA der kleinen Kreisplatte (a) unter Verwendung von α, β und κ unter den nachfolgend angegebenen Bedingungen gezeichnet: 0° < α < 90°, 0° < β < 90°, α + β + κ = 180°. Dies wird desselben oben bereits angegebenen Verfahrens zur Herstellung der Zeichnungen der abgebogenen Linie HCl durchgeführt. In Fig. 5 sind der Radius OA der kleinen Kreisplatte (a) und der Radius O'A der großen Kreisplatte (b), die der abgebogenen Linie HCl entsprechen, parallel.

Als zweites wird ein Bogen AJ mit einer bestimmten Länge durch den Schnittpunkt A zwischen der abgebogenen Linie HCl und der kleinen Kreisplatte (a) gezeichnet. Der Radius OJ durch einen Punkt J wird gezeichnet. Ein Zentrumswinkel ε wird gegenüber dem Bogen AJ festgelegt. O'K wird parallel zu dem Radius OJ gezeichnet. Ein Bogen BK durch einen Punkt K wird gezeichnet. Ein Zentrumswinkel ρ wird gegenüber dem Bogen BK festgelegt. Durch einen Punkt J wird eine gerade Linie JP parallel zu einer geraden Linie AH gezeichnet. Weiter wird durch einen Punkt K eine gerade Linie KQ parallel zu einer geraden Linie CI gezeichnet.

Der Schnittpunkt L zwischen den geraden Linien JP und KQ wird festgelegt. Eine abgebogene Linie PLQ, die durch Zusammenfassen der beiden geraden Linien PL und LQ gebildet ist, wird gezeichnet. Aus den obigen Zeichnungen können die nachfolgenden Beziehungen bestimmt werden.

In dem Fall des Winkels BO'K und des Winkels AOJ folgt, weil OA und O'B parallel sind und OJ und O'K parallel sind, dass Winkel BO'K = Winkel AOJ ist und ρ = ε ist. Daher kann der nachfolgend angegebene mathematische Ausdruck gebildet werden, weil die beiden gleichschenkligen Dreiecke BO'K und AOJ gleich sind. $\overline{BK} = \frac{\overline{OʹB}}{\overline{OA}} ⁢ \overline{AJ} = \frac{1}{r} ⁢ \overline{AJ}$
Weil die Länge des Bogens AJ festgelegt ist, ist selbstverständlich auch die Länge des anderen Bogens BK festgelegt. Daher sind bei den abgebogenen Linien HCl und PLQ HC und PL an einem ausgewählten Raum parallel, und sind auch IC und QL an einem ausgewählten Raum parallel.

Das Zeichnen wird wie nachfolgend angegeben fortgesetzt.

Bei dem Zeichnen eines vertikalen Segments gegen eine gerade Linie CH durch einen Punkt A wird die Länge des Segmentes AM zu h. Auch bei dem Zeichnen eines vertikalen Segments BN rechtwinklig zu einer geraden Linien Cl durch einen Punkt B wird die Länge des Segments BN zu d.

Aus den obigen Zeichnungen kann der nachfolgend angegebene mathematische Ausdruck bewiesen werden. $∠ JAM = ∠ OAJ - ∠ OAM = ∠ OAJ - \left(∠HAM-∠HAO\right) = \frac{1}{2} ⁢ \left(180⁢°-ϵ\right) - \left(90⁢°-α\right) = α - \frac{ε}{2}$ $∠ KBN = ∠ RBN - ∠ RBK = ∠ RBN - \left(∠OʹBR\right) = 90 ⁢ ° - \left\{\frac{1}{2}⁢\left(180⁢°-ρʹ\right)-β+\frac{ρ}{2}=β+\frac{ε}{2}\right\}$ $\overline{AJ} = 2 ⁢ \overline{OA} sin \frac{ε}{2} = 2 ⁢ r sin ⁢ \frac{ε}{2}$ $\overline{BK} = 2 ⁢ \overline{OʹB} sin \frac{ρ}{2} = 2 ⁢ l sin ⁢ \frac{ε}{2}$ $\begin{matrix} h = \overline{AJ} cos ∠ JAM = 2 ⁢ r sin ⁢ \frac{ε}{2} ⁢ cos \left(α-\frac{ε}{2}\right) = r 2 cos ( α - \frac{ε}{2} ) sin \frac{ε}{2} \\ = r \left\{sin\left(α-\frac{ε}{2}+\frac{ε}{2}\right)-sin\left(α-\frac{ε}{2}-\frac{ε}{2}\right)\right\} = r \left\{sinα-sin\left(α-ε\right)\right\}\end{matrix}$ $\begin{matrix} d = \overline{BK} cos ∠ KBN = 2 l sin ⁢ \frac{ε}{2} ⁢ cos \left(β+\frac{ε}{2}\right) = l 2 cos ( β + \frac{ε}{2} ) sin \frac{ε}{2} \\ = l \left\{sin\left(β+\frac{ε}{2}+\frac{ε}{2}\right)-sin\left(β+\frac{ε}{2}-\frac{ε}{2}\right)\right\} = l \left\{sin\left(β+ε\right)-sinβ\right\}\end{matrix}$

Daher werden h und d zu einer bekannten Länge.

Bei dem Verbinden der abgebogenen Linien HCl und PLQ mit den Segmenten AM und BN ist es möglich, die Breite von h und d an der abgebogenen Linie HCl anzubringen. So kann, wenn eine bekannte Breite und Dicke gegeben sind, die abgebogene Linie HCl zu einer abgebogenen Schaufel werden.

Auf diese Weise ist die Dreh- bzw. Rotationseinrichtung, die in Fig. 1 und 2 dargestellt ist, objektiv bestimmt.

Daher ist es möglich, die Einrichtung der Erfindung als eine Verdrängerkolben-Einrichtung mit einer Drehkolben-Struktur zu verwenden, indem ein Einlass (16) und ein Auslass (17) an geeigneten Positionen an den Seitengehäusen (10) und (10') zur anwendbaren Verwendung angebracht werden, wie in Fig. 1 und 2 dargestellt ist.

Die Verdrängerkolben-Einrichtung gemäß der Erfindung führt zu einer merklich verbesserten Glätte bzw. Leichtigkeit und Abdichtung des Aufnahmevermögens, weil die abgebogenen Schaufeln, die die abgeteilten Kammern bilden, nur eine gleitende Bewegung an einem Bereich der Brücke an den Gleitschlitzen durchführen, wenn das Aufnahmevermögen verändert wird.

### Beispielhafte industrieller Anwendungen

Nachfolgend werden zahlreiche bzw. verschiedene beispielhafte Ausführungsformen der Erfindung beschrieben.

Wie in Fig. 1 und 2 dargestellt ist, sind ein Einlass (16) und ein Auslass (17) für eine Pumpe vorgesehen.

Nach dem Aufteilen des Außenumfangs des kleinen Rotors (7) in n Stücke (in diesem Fall wird der Wert von n in geeigneter Weise festgelegt), sind die Gleitschlitzen (12) je mit einem Abstand h in gleichmäßig aufgeteilten Positionen vorgesehen. Diese Schlitze besitzen einen Neigungswinkel α gegenüber dem Radius r, der durch die gleichmäßig aufgeteilten Positionen hindurchgeführt ist.

Als nächster Schritt werden nach dem Aufteilen des Innenumfangs des großen Rotors (8) in n Stücke die Gleitschlitze (13), die je einen Abstand d aufweisen, an gleichmäßig verteilten Positionen vorgesehen. Diese Schlitze (13) besitzen einen Neigungswinkel β gegenüber dem Radius I, der durch die gleichmäßig aufgeteilten Positionen hindurchgeführt ist.

Wie in Fig. 1-5 dargestellt ist, sind die abgebogenen Schaufeln (14) in die Schlitze eingesetzt. Jeder konstante Winkel von Fig. 3-5 ist, wie nachfolgend beschrieben wird, bestimmt.

Unter der Bedingung von α = 32°, β = 43° κ = 105°, ε = 8° werden, weil ein ringförmiger Raum zwischen dem großen Rotor (8) und dem kleinen Rotor (7) mittels der n abgebogenen Schaufeln (14) aufgeteilt ist, die n aufgeteilten Kammern (15) hergestellt. Wenn der kleine Rotor (7), der mit der Hauptwelle (6) des Dreh- bzw. Rotationskolbens verbunden ist, entgegen dem Uhrzeigersinn umläuft, lässt der kleine Rotor den großen Rotor (8) entgegen dem Uhrzeigersinn mittels der abgebogenen Schaufeln (14) umlaufen. Gleichzeitig laufen die n aufgeteilten Kammern (15) entgegen dem Uhrzeigersinn um.

Das Aufnahmevermögen jeder abgeteilten Kammer (15) nimmt, wenn die abgeteilte Kammer (15) entgegen dem Uhrzeigersinn einmal umläuft, einmal zu und einmal ab. Das Fluid wird von dem Einlass (16) aus in die abgeteilte Kammer (15) eingesaugt, wenn das Aufnahmevermögen in der abgeteilten Kammer zunimmt Andererseits wird das Fluid in der abgeteilten Kammer (15) von dem Auslass (17) aus abgegeben, wenn das Aufnahmevermögen der abgeteilten Kammer (15) abnimmt.

Diese Bewegung ist die gleiche wie bei einer Pumpe. In diesem Fall kann die Menge des abgegebenen Fluids durch Verändern der Steuerstrecke des kleinen Rotors (7) und des großen Rotors (8) vergrößert und verkleinert werden.

Fig. 6 zeigt die Verdrängerkolben-Einrichtung der Erfindung, die bei einem Rotor mit abgebogenen Schaufeln verwendet wird.

In diesem Fall ist die Verwendung der Verdrängerkolben-Einrichtung bei einer Flügelpumpe von Fig. 1 leicht erreicht durch Umkehrung des Auslasses (17) zu einem Einlass (18) und durch Umkehrung des Einlasses (16) zu einem Auslass (19). Eine mechanische Vorrichtung kann hergestellt werden, indem diese modifizierte Dreh- bzw. Rotationsstruktur mit einer Vorrichtung (22) kombiniert wird, die ein Hochdruck-Fluid liefert. Das Hochdruck-Fluid von der Vorrichtung (22) wird kontinuierlich von dem Einlass (18) aus in die abgeteilte Kammer (15') der modifizierten Pumpe mit abgebogener Schaufel zugeführt. Das Fluid, das in die abgeteilte Kammer (15') strömt, bringt einen Druck auf die abgebogene Schaufel (14') zur Einwirkung. Der Druck an der abgebogenen Schaufel lässt die Hauptwelle (16') im Uhrzeigersinn umlaufen, und dann läuft die abgeteilte Kammer (15') im Uhrzeigersinn um. Das Fluid in der abgeteilten Kammer (15') wird von dem Auslass (19) aus, wenn die abgeteilte Kammer (15') zu dem Auslass (19) umläuft, abgegeben.

Somit arbeitet die Einrichtung der Erfindung als ein Fluiddruck-Dreh- bzw. Rotationsmotor.

Ferner ist das nächste Beispiel eine Anwendung des Motors mit abgebogener Schaufel bei einem thermischen Motor.

Wie in Fig. 7 dargestellt ist, ist bei dem Rotor mit abgebogener Schaufel ein kleiner Einlass (20) zur Erzielung eines aufgeheizten Gases einstelle eines Einlasses (18) für das Fluid vorgesehen. Der Einlass (20) ist an einer Position angeordnet, an der die Aufnahmekapazität zuzunehmen beginnt, wenn sich die abgeteilte Kammer (15') im Uhrzeigersinn dreht. Ein Auslass (19) für das Fluid des Motors mit abgebogener Schaufel ist eine Gas-Abgabeöffnung (21) zur Abgabe des aufgeheizten Gases. Dieser Motor mit abgebogener Schaufel arbeitet als ein Motor mit abgebogener Schaufel für aufgeheiztes Gas.

Zum Kombinieren einer Vorrichtung (23), die Hochtemperatur- und Druckgas an den Motor mit abgebogener Schaufel für aufgeheiztes Gas liefert, ist beispielsweise eine abgeteilte Kammer (15'), die an dem Einlass (20) für das aufgeheizte Gas angeordnet ist, von den n abgeteilten Kammern (15) des Motors mit abgebogener Schaufel für aufgeheiztes Gas zu nehmen; die Arbeitsweise der abgeteilten Kammer (15') ist folgende.

Zuerst wird Hochtemperatur- und Druckgas von der Zuführungsvorrichtung (23) für Hochtemperatur- und Druckgas aus kontinuierlich in die abgeteilte Kammer (15') an dem Einlass (20) für das aufgeheizte Gas eingeführt. Das Hochdruck-und Druckgas, das in die abgeteilte Kammer (15') eingeführt wird, erhöht den Druck an einem Paar von zwei abgebogenen Schaufeln (14'), die die abgeteilte Kammer (15') bilden. Dann nehmen diese beiden abgebogenen Schaufeln (14') Druck auf, der sie in entgegengesetzten Richtungen drückt. Jedoch tritt eine Momentendifferenz gegenüber der Hauptwelle (6) auf, weil es eine Raumdifferenz zwischen den beiden Schaufeln (14') gibt. Die Drehmomentdifferenz lässt die Hauptwelle (6) im Uhrzeigersinn umlaufen, und dann läuft die abgeteilte Kammer (15') ebenfalls im Uhrzeigersinn um.

Da die Aufnahmekapazität der abgeteilten Kammer (15') proportional zu der Drehbewegung der Kammer (15) zunimmt, strömt das Hochtemperatur- und Druckgas in die abgeteilte Kammer (15') ein. Somit drehen sich die Hauptwelle (6) und die abgeteilte Kammer (15') weiter, und bewegen sie sich weiter, weil das Hochtemperatur- und Druckgas kontinuierlich den abgebogenen Schaufeln (14') zugeführt wird. Als Nächstes hört, wenn die abgeteilte Kammer (15') an dem Einlass (20) vorbei läuft, das Hochtemperatur- und Druckgas auf, in die abgeteilte Kammer (15') einzuströmen. Hiernach expandiert das Hochtemperatur- und Druckgas in der abgeteilten Kammer (15') wegen der Zunahme der Aufnahmekapazität, wenn die abgeteilte Kammer (15') umläuft. Dies ist der Grund, warum die Hauptwelle (6) weiter umläuft und die abgeteilte Kammer (15') weiter umläuft, weil die adiabate Expansion fortlaufend Druck auf die abgebogene Schaufel (14') zur Einwirkung bringt.

Ferner tritt, wenn die abgeteilte Kammer (15') in Richtung zu dem Auslass (21) hin umläuft, das aufgeheizte Gas in der abgeteilten Kammer (15') aus dem Auslass (21) aus. Wenn eine andere abgeteilte Kammer (15') zu dem Einlass (20) gelangt, wird die Dreh- bzw. Rotationskraft in Richtung zu der Hauptwelle (6) kontinuierlich ausgeübt. Daher kann die Verdrängerkolben-Einrichtung als ein thermischer Motor arbeiten.

## Patentansprüche

1. Verdrängerkolben-Einrichtung mit einer Dreh- bzw. Rotationskolben-Struktur, umfassend
einen kleinen Rotor (7), der mit einer Hauptwelle (6) integriert ausgebildet ist und der exzentrisch in einem großen Rotor (8) angeordnet ist, der aus einem ringförmigen Zylinder zur Aufnahme eines Lagers in einem Lagergehäuse (9) gebildet ist,
Paare von Gleitschlitzen (12, 13), die in dem kleinen Rotor (7) und in dem großen Rotor (8) an jeweils äquidistanten, einander gegenüberliegenden Positionen in dem großen Rotor (8) und in dem kleinen Rotor (7) ausgebildet sind,
abgebogene Schaufeln (14) mit einem ausgewählten Abbiegungswinkel κ, die gleitend in die Gleitschlitze (12, 13) eingesetzt sind und jedes Paar von Schlitzen überbrücken; und
einen Einlass (16) und einen Auslass (17), die in vorbestimmten Positionen an Seitengehäusen (10) vorgesehen sind, wobei
jeder Gleitschlitz (12) in dem kleinen Rotor (7) in einem ersten Neigungswinkel α gegenüber einem Radius des kleinen Rotors (7), der durch eine äquidistante Position hindurch verläuft, ausgebildet ist, und jeder Gleitschlitz (13) in dem großen Rotor (8) in einem Neigungswinkel β gegenüber einem Radius des großen ·Rotors (8), der durch eine äquidistante Position hindurch verläuft, ausgebildet ist, **dadurch gekennzeichnet, dass**
eine Breite eines in den kleinen Rotor (7) eingesetzten Schaufelteils,
h=2·r·sin (ε/2) · cos (α - ε/2) ist, und
eine Breite eines in den großen Rotor (8) eingesetzten Schaufelteils, d = 2·l·sin (ε/2) · cos (β + ε/2), ist.
wobei r der Radius des kleinen Rotors ist, ε ein Zentrumswinkel gegen eine Sehne des kleinen Rotors (7) ist, welche durch zwei Schnittpunkte auf einer äußeren Oberfläche des kleinen Rotors laufen, wobei die Schnittpunkte sich auf gegenüberliegenden Seiten von einer der Schaufeln befinden, I der Radius des großen Rotors ist, und 0°< α < 90°, 0° < β < 90°, und α + β + κ = 180° ist.

2. Schaufelpumpe mit einer Verdrängerkolben-Einrichtung mit einer Dreh- bzw. Rotationskolben-Struktur nach Anspruch 1.

3. Schaufelmotor mit einer Verdrängerkolben-Einrichtung mit einer Dreh- bzw. Rotationskolben-Struktur nach Anspruch 1.

4. Thermischer Motor mit einer Verdrängerkolben-Einrichtung mit einer Dreh- bzw. Rotationskolben-Struktur nach Anspruch 1.

## Claims

1. A positive-displacement piston mechanism having a rotary piston structure, comprising
a small rotor (7) integrated with a main shaft (6) and disposed eccentrically in a large rotor (8) consisting of an annular cylinder for holding a bearing in a bearing-housing (9),
pairs of sliding slots (12, 13) formed in the small rotor (7) and in the large rotor (8) at in each case equally spaced opposing positions in said large rotor (8) and in said small rotor (7),
bent vanes (14) having a selected slant angle κ which are slidingly inserted into the sliding slots (12, 13) and bridge each pair of slots; and
an inlet (16) and an outlet (17) which are provided in predetermined positions on side-housings (10), wherein
every sliding slot (12) in the small rotor (7) is formed at a first slant angle α in relation to a radius of the small rotor (7) passing through an equally spaced position, and every sliding slot (13) is formed in the large rotor (8) at a slant angle β in relation to a radius of the large rotor (8) passing through an equally spaced position,
**characterized in that**
a width of a vane inserted in the smaller rotor (7) is h=2·r·sin (ε/2) · cos (α - ε/2) and
a width of a vane inserted in the large rotor (8) is d = 2·l·sin (ε/2) · cos (β + ε/2)
wherein r is the radius of the small rotor, ε is a central angle fixed against a chord of the small rotor (7) passing through two crossing points on an outer surface of the small rotor, wherein the crossing points are on opposite sides of one of the vanes, 1 is the radius of the large rotor, and 0° < α < 90°, 0° < β < 90°, and α + β + κ = 180°.

2. A vane pump, comprising a positive-displacement piston mechanism having a rotary piston structure according to claim 1.

3. A vane motor, comprising a positive-displacement piston mechanism having a rotary piston structure according to claim 1.

4. A thermal engine, comprising a positive-displacement piston mechanism having a rotary piston structure according to claim 1.

## Revendications

1. Mécanisme de structure de piston rotatif à effet volumétrique, comprenant
un petit rotor (7) formé intégré avec un arbre principal (6) et arrangé de façon excentrique dans un grand rotor (8) formé d'un cylindre annulaire pour recevoir un palier dans un boîtier de palier (9),
des paires d'échancrures à glissement (12, 13) formées dans le petit rotor (7) et dans le grand rotor (8) aux positions opposées équidistantes dans le grand rotor (8) et dans le petit rotor (7),
des aubes (14) penchées avec un angle de coude sélectionné κ, qui sont insérées glissement dans les échancrures à glissement (12, 13) et qui pontent chaque paire d'échancrures, et
une entrée (16) et une sortie (17) prévues aux positions prédéterminées à boîtiers latéraux (10),
chaque échancrure (12) dans le petit rotor (7) étant formée à un premier angle d'inclinaison α par rapport à un radius du petit rotor (7), qui s'étande par une position équidistante, et chaque échancrure à glissement (13) dans le grand rotor (8) étant formée à un angle d'inclinaison β par rapport à un radius du grand rotor (8), qui s'étande par une position équidistante,
**caractérisé en ce que**
une largeur d'une partie d'une aube insérée dans le petit rotor (7) est h=2·r·sin (ε/2) · cos (α - ε/2) et
une largeur d'une partie d'une aube insérée dans le grand rotor (8) est d = 2·l·sin (ε/2) · cos (β + ε/2)
r étant le radius du petit rotor, ε étant un angle central fixé contre une corde du petit rotor (7) qui passe par deux intersections sur une surface extérieure du petit rotor, les intersections étant situées aux côtés opposés de l'une des aubes, 1 étant le radius du grand rotor, et 0° < α < 90°, 0° < β < 90°, et α + β + κ = 180°.

2. Une pompe à aubes avec un mécanisme de structure de piston rotatif à effet volumétrique selon la revendication 1.

3. Un moteur à aubes avec un mécanisme de structure de piston rotatif à effet volumétrique selon la revendication 1.

4. Un moteur thermique avec un mécanisme de structure de piston rotatif à effet volumétrique selon la revendication 1.
